# FASCICULE DE BREVET EUROPEEN

(11) **EP 2 129 255 B1**
(45) Date de publication et mention de la délivrance du brevet: **15.06.2011**
(21) Numéro de dépôt: 08737945.9
(22) Date de dépôt: 22.04.2008
(51) Int. Cl.: A44C 5/10, A44C 11/00, A44C 13/00, A63H 33/04

(54) **ARTICLE DE JOAILLERIE CONSTITUÉ D'ÉLÉMENTS SPHÉRIQUES**
SCHMUCKSTÜCK MIT KUGELFÖRMIGEN ELEMENTEN
JEWELLERY ITEM INCLUDING SPHERICAL ELEMENTS

(30) Priorité: 11.05.2007 CH 767072007
(43) Date de publication de la demande: 09.12.2009
(73) Titulaire: La Tete Dans Les Etoiles SA, 1208 Geneve (CH)
(72) Inventeur: VAUCHER, Pascal-Vincent, CH-1227 Carouge (CH)
(74) Mandataire: Cronin, Brian Harold John
(86) Numéro de dépôt international: PCT/IB2008/051540
(87) Numéro de publication internationale: WO 2008/139346

(56) Documents cités:
- DE-A1- 3 721 142
- FR-A- 434 799
- FR-A- 548 200
- FR-A- 1 273 608
- JP-A- 7 303 507
- US-A- 1 499 769
- US-A- 2 714 269
- US-A1- 2003 051 459
- US-B1- 6 264 522

## Description

La présente invention est relative au domaine de la joaillerie, plus particulièrement à un article de joaillerie comportant plusieurs éléments sphériques ou quasi-sphérique (ci-après élément sphérique), chaque élément sphérique étant assemblé à au moins un autre élément sphérique adjacent par l'intermédiaire d'une tige.

Plusieurs articles de joaillerie comportant une pluralité d'éléments sphériques, tels que des perles, assemblés les uns aux autres par différents moyens font déjà partie de l'état de la technique.

La publication No. JP7303507 divulgue un collier comportant plusieurs perles, certaines d'entre elles étant pourvues de deux trous traversant, ces derniers passant approximativement par le centre de la perle. Les perles sont agencées les unes par rapport aux autres par l'intermédiaire d'un élément plus au moins rigide en forme d'anneau.

La publication No W02005055756, quant à elle, divulgue notamment un article de joaillerie comportant un système d'assemblage consistant à associer plusieurs éléments sphériques juxtaposés les uns aux autres et maintenus au moyen de tiges passant au travers d'alésages. Chaque tige comporte un ressort en spiral agencé de manière à permettre aux éléments sphériques juxtaposés de s'éloigner les uns des autres sous l'action d'une force.

US2714269 décrit un article de joaillerie comportant une pluralité d'éléments sphériques qui sont reliés les uns aux autres par un système à rotule. Chaque élément sphérique est par conséquent libre de se déplacer par rapport aux éléments sphériques adjacents qui ne sont pas unis solidairement les uns aux autres. Il en résulte un collier "amorphe" dont la forme varie en fonction de la surface sur laquelle il repose.

FR1273608 divulgue un élément pour la confection de colliers et bracelets constitué par des éléments en forme de H, de X, de V ou de U dans lesquels des tiges de section constante sont introduites par chassage dans des sphères. Un interval prédéterminé entre des sphères adjacentes permet d'assembler ces éléments entre eux pour former des articles de joaillerie "amorphes".

FR548200 divulgue un assemblage particulier de boules afin d'obtenir une croix. La boule centrale comporte deux alésages borgnes taraudés qui sont diamétralement opposés. Chaque taraudage reçoit par vissage une tige le long de laquelle sont agencés côté à côté des boules comportant un perçage traversant, et une boule comportant un alésage borgne taraudé pour que celle-ci puisse être vissée à l'extrémité de la tige.

L'un des désavantages des méthodes d'assemblage divulguées dans ces documents provient du fait que le positionnement des éléments sphériques les uns par rapport aux autres est limité dans l'espace. Par conséquent, les formes pouvant être obtenues sont relativement restreintes.

Le but de la présente invention est de proposer un article de joaillerie constitué de plusieurs éléments essentiellement sphériques, le positionnement dans l'espace desdits éléments les uns par rapport aux autres étant entièrement maîtrisé afin d'obtenir la forme désirée.

Conformément à l'invention, ce but est atteint grâce à un article de joaillerie selon la revendication 1, comportant plusieurs éléments sphérique ou quasi-sphériques (ci-après « élément sphérique »). Chaque élément sphérique comporte au moins un alésage dont la section transversale reste constante le long de son axe longitudinal et est agencé solidairement à au moins un élément sphérique adjacent. L'assemblage de deux éléments sphériques adjacents est réalisé au moyen d'une tige, celle-ci étant insérée de part et d'autre dans l'alésage correspondant de chaque élément sphérique. Les extrémités destinées à être agencées dans l'alésage correspondant possèdent une section transversale constante le long de l'axe longitudinal de la tige. Plusieurs éléments sphériques comportent chacun au moins deux alésages borgnes. Au moins deux alésages borgnes d'au moins un élément sphérique reçoivent par chassage ou collage l'une des extrémités d'une tige correspondante. L'axe longitudinal de chaque alésage est orienté radialement par rapport au centre de l'élément sphérique, Le positionnement dans l'espace des éléments sphériques adjacents de part et d'autre d'un élément sphérique commun est obtenu par l'orientation angulaire dans l'espace des alésages les uns par rapport aux autres. L'assemblage de chaque élément sphérique adjacent à un élément sphérique commun est réalisé par chassage, ou collage, de chaque tige de part et d'autre dans les alésages correspondants. Chaque élément sphérique adjacent qui comporte aux moins deux alésages borgnes peut constituer un élément sphérique commun à un ou plusieurs autres éléments sphériques adjacents. L'assemblage de la totalité des éléments sphériques permet d'obtenir un article de joaillerie d'une forme recherchée.

Les caractéristiques de l'invention apparaîtront plus clairement à la lecture de la description de plusieurs formes d'exécution du concept d'assemblage données uniquement à titre d'exemple, nullement limitatives, en se référant aux figures schématiques, dans lesquelles :
- La figure 1 représente une vue de face d'un article de joaillerie comportant plusieurs éléments sphériques,
- La figure 2 représente une vue en coupe selon la ligne A-A prise sur la figure 1,
- La figure 3 représente une vue en perspective d'un élément sphérique principal autour duquel sont agencés, par l'intermédiaire de tiges, plusieurs éléments sphériques de diamètres inférieurs,
- La figure 4 représente une vue en perspective de la figure 3 sous un angle différent,
- La figure 5 représente une vue en coupe selon la ligne A-A prise sur la figure 4.

Selon l'un des modes d'exécution de l'invention illustré par les figures 1 et 2, l'article de joaillerie comprend plusieurs éléments sphériques (1) de dimensions variables. Ces éléments sphériques (1) sont maintenus solidaires les uns des autres par l'intermédiaire de tiges (3), chaque tige (3) étant chassée de part et d'autre dans l'alésage (2) correspondant de chaque élément (1).

Chaque alésage (2) est réalisé de manière à ce que son axe soit orienté radialement vers le centre de l'élément sphérique (1). Le positionnement dans l'espace des éléments sphériques (1) les uns par rapport aux autres est ainsi déterminé par l'orientation angulaire dans l'espace des alésages (2) les uns par rapport aux autres de chaque élément sphérique (1). Dans ce mode d'exécution, l'orientation des alésages (2) a été déterminée afin de positionner la totalité des éléments sphériques (1) sur un seul plan.

La longueur de la tige (3) et la profondeur des alésages (2) sont déterminées afin d'accoler deux éléments sphériques (1) ou de les positionner à une certaine distance l'un de l'autre. Dans le présent mode d'exécution, la profondeur des alésages (2) représente environ la moitié du rayon de l'élément sphérique (1), la longueur de chaque tige (3) ayant été déterminée afin d'avoir un certain espacement entre chaque élément (1).

Les figure 3, 4 et 5, illustre un autre exemple du concept d'assemblage arborant un élément sphérique principal (1') qui comporte une multitude d'alésage (2) dont leur axe respectif est orienté radialement par rapport au centre de cet élément principal (1'). Les éléments sphériques périphériques (4), de diamètres inférieurs, sont susceptibles de comporter un alésage (2) traversant passant par leur centre. L'une des extrémités de la tige (3) peut ainsi venir se loger dans un ou plusieurs autres éléments sphériques (non illustré) agencé sur un axe radial à l'élément sphérique principal (1') mais séparée par au moins un élément sphérique périphérique (4).

Il apparaît évident à la lecture de la description et au vu des figures y relatives que l'invention n'est pas limitée aux modes d'exécution décrits ci-dessus à titre d'exemples mais qu'elle embrasse, au contraire, toutes les variantes d'exécution, l'invention résidant essentiellement sur l'orientation angulaire de chaque alésage l'un ou les un par rapport aux autres réalisés dans chaque élément sphérique, afin d'obtenir, après l'assemblage de la totalité des éléments sphériques, l'article de joaillerie résultant.

Ainsi, chaque élément sphérique peut comporter de un à une multitude d'alésages, afin qu'un ou une multitude d'éléments sphériques puissent être accolés à un seul élément sphérique commun.

Par ailleurs, l'élément dit sphérique peut avoir une forme imparfaite dite quasi-sphérique. C'est le cas lorsque des perles font office d'éléments sphériques, les perles ne possédant presque jamais une forme sphérique parfaite. Il est également entendu par élément quasi-sphérique un élément sphérique comportant une multitude de facettes.

L'élément sphérique peut tout aussi bien être une pierre semi-précieuse. Ainsi, l'article de joaillerie peut, par exemple, être composé de pierres semi-précieuses en alternance avec des perles.

Dans un autre mode d'exécution, chaque alésage peut être taraudé et chaque tige filetée de part et d'autre afin que l'assemblage de deux perles adjacentes puisse s'effectuer par vissage. Le collage de la tige à l'intérieur des alésages peut représenter un autre moyen d'assemblage des éléments sphériques.

Enfin, il peut être envisagé que la tige, destinée à unir solidairement deux éléments sphériques adjacents, soit flexible afin d'octroyer à l'article de joaillerie une certaine élasticité.

## Revendications

1. Article de joaillerie comportant plusieurs éléments sphériques ou quasi sphériques (1) (ci-après élément sphérique), où chaque élément sphérique (1) comporte au moins un alésage (2) dont la section transversale reste constante le long de son axe longitudinal et est agencé solidairement à au moins un élément sphérique (1) adjacent, l'assemblage de deux éléments sphériques (1) adjacents étant réalisé au moyen d'une tige (3) insérée de part et d'autre dans l'alésage (2) correspondant de chaque élément sphérique (1) et dont les extrémités destinées à être agencées dans l'alésage (2) correspondant possèdent une section transversale constante le long de l'axe longitudinal de la tige (3), où plusieurs éléments sphériques (1) comportent chacun au moins deux alésages borgnes (2), au moins deux alésages borgnes (2) d'au moins un élément sphérique (1) recevant par chassage ou collage l'une des extrémités d'une tige (3) correspondante, l'axe longitudinal de chaque alésage (2) étant orienté radialement par rapport au centre de l'élément sphérique (1), le positionnement dans l'espace des éléments sphériques (1) adjacents de part et d'autre d'un élément sphérique (1) commun étant obtenu par l'orientation angulaire dans l'espace des alésages (2) les uns par rapport aux autres, l'assemblage de chaque élément sphérique adjacent (1) à un élément sphérique commun (1) étant réalisé par chassage ou collage de chaque tige (3) de part et d'autre dans les alésages (2) correspondants, chaque élément sphérique (1) adjacent qui comporte aux moins deux alésages borgnes (2) pouvant constituer un élément sphérique (1) commun à un ou plusieurs autres éléments sphériques (1) adjacents, l'assemblage de la totalité des éléments sphériques (1) permettant d'obtenir un article de joaillerie d'une forme recherchée.

2. Article de joaillerie selon la revendication 1, **caractérisé en ce que** la profondeur de chaque alésage (2) est égale ou inférieure au rayon de l'élément sphérique (1), la longueur de la tige (3) étant déterminée de manière à ce que les deux éléments sphériques (1) adjacents soient accolés.

3. Article de joaillerie selon la revendication 1, **caractérisé en ce qu'**au moins un des éléments sphériques (1) (ci-après élément sphérique principal (1')) comporte une multitude d'alésages (2) afin qu'une multitude d'éléments sphériques (4) (ci-après élément sphérique périphérique) puisse être agencée sur la périphérie de l'élément sphérique principal (1').

4. Article de joaillerie selon la revendication 3, **caractérisé en ce qu'**il comporte en outre au moins un élément sphérique périphérique (4) possédant un diamètre sensiblement inférieur au diamètre de l'élément sphérique principal (1'), ledit élément sphérique périphérique (4) comportant un alésage (2) traversant passant par son centre.

5. Article de joaillerie selon la revendication 1, **caractérisé en ce qu'**il comporte en outre au moins un élément sphérique (1) comportant un seul alésage borgne (2).

6. Article de joaillerie selon l'une quelconque des revendications précédentes, **caractérisé en ce que** l'assemblage de deux éléments sphériques adjacents (1) est obtenu par chassage de ladite tige (3) dans l'alésage (2) correspondant de chaque élément sphérique (1).

7. Article de joaillerie selon l'une quelconque des revendications précédentes, **caractérisé en ce qu'**au moins un élément sphérique (1, 1', 4) est une perle.

8. Article de joaillerie selon l'une quelconque des revendications précédentes, **caractérisé en ce qu'**au moins un élément sphérique (1, 1', 4) est une pierre semi-précieuse.

9. Article de joaillerie selon l'une quelconque des revendications précédentes, **caractérisé en ce qu'**il comprend au moins un élément quasi sphérique (1, 1', 4) comportant une multitude de facettes.

## Claims

1. Jewelry item having a number of spherical or almost spherical elements (1) (hereinafter spherical elements), where each spherical element (1) has at least one bore (2), the cross section of which remains constant along its longitudinal axis, and is arranged secured to at least one adjacent spherical element (1), two adjacent spherical elements (1) being joined together by means of a rod (3) inserted on either side into the corresponding bore (2) of each spherical element (1) and of which the ends intended to be arranged in the corresponding bore (2) have a constant cross section along the longitudinal axis of the rod (3), a number of spherical elements (1) each having at least two blind bores (2), at least two blind bores (2) of at least one spherical element (1) having one of the ends of a corresponding rod (3) driven into or adhesively bonded to them, the longitudinal axis of each bore (2) being oriented radially with respect to the center of the spherical element (1), the adjacent spherical elements (1) being spatially positioned on either side of a common spherical element (1) by the mutual angular spatial orientation of the bores (2), each adjacent spherical element (1) being joined to a common spherical element (1) by driving or adhesively bonding each rod (3) on either side into the corresponding bores (2), it being possible for each adjacent spherical element (1) which has at least two blind bores (2) to constitute a common spherical element (1) for one or more other adjacent spherical elements (1), the joining of all the spherical elements (1) giving a jewelry item of a desired form.

2. Jewelry item according to Claim 1, **characterized in that** the depth of each bore (2) is less than or equal to the radius of the spherical element (1), the length of the rod (3) being determined such that the two adjacent spherical elements (1) are side by side.

3. Jewelry item according to Claim 1, **characterized in that** at least one of the spherical elements (1) (hereinafter main spherical element (1')) has a large number of bores (2) so that a large number of spherical elements (4) (hereinafter peripheral spherical elements) can be arranged around the periphery of the main spherical element (1').

4. Jewelry item according to Claim 3, **characterized in that** it further includes at least one peripheral spherical element (4) having a substantially smaller diameter than the diameter of the main spherical element (1'), said peripheral spherical element (4) having a through-bore (2) passing through its center.

5. Jewelry item according to Claim 1, **characterized in that** it further includes at least one spherical element (1) having a single blind bore (2).

6. Jewelry item according to any one of the preceding claims, **characterized in that** two adjacent spherical elements (1) are joined together by driving said rod (3) into the corresponding bore (2) of each spherical element (1).

7. Jewelry item according to any one of the preceding claims, **characterized in that** at least one spherical element (1, 1', 4) is a pearl.

8. Jewelry item according to any one of the preceding claims, **characterized in that** at least one spherical element (1, 1', 4) is a semiprecious stone.

9. Jewelry item according to any one of the preceding claims, **characterized in that** it comprises at least one almost spherical element (1, 1', 4) having a large number of facets.

## Patentansprüche

1. Schmuckstück mit mehreren kugelförmigen oder quasi kugelförmigen Elementen (1) (im Folgenden kugelförmiges Element), wobei jedes kugelförmige Element (1) mindestens eine Bohrung (2) aufweist, deren Querschnitt entlang ihrer Längsachse konstant bleibt, und fest mit mindestens einem benachbarten kugelförmigen Element (1) verbunden angeordnet ist, wobei das Zusammenfügen der beiden benachbarten kugelförmigen Elemente (1) mittels einer Stange (3) realisiert ist, die auf beiden Seiten in die entsprechende Bohrung (2) jedes kugelförmigen Elements (1) eingeführt ist und deren Enden, die in der entsprechenden Bohrung (2) angeordnet werden sollen, entlang der Längsachse der Stange (3) einen konstanten Querschnitt aufweisen, wobei mehrere kugelförmige Elemente (1) jeweils mindestens zwei Blindbohrungen (2) aufweisen, wobei mindestens zwei Blindbohrungen (2) mindestens eines kugelförmigen Elements (1) durch Einfassen oder Verkleben eines der Enden einer entsprechenden Stange (3) aufnehmen, wobei die Längsachse jeder Bohrung (2) bezüglich der Mitte des kugelförmigen Elements (1) radial ausgerichtet ist, wobei die räumliche Positionierung der benachbarten kugelförmigen Elemente (1) auf beiden Seiten eines gemeinsamen kugelförmigen Elements (1) durch winkelförmige räumliche Ausrichtung der Bohrungen (2) bezüglich einander erhalten wird, wobei das Zusammenfügen jedes benachbarten kugelförmigen Elements (1) mit einem gemeinsamen kugelförmigen Element (1) durch Einfassen oder Kleben jeder Stange (3) auf beiden Seiten in die entsprechenden Bohrungen (2) erfolgt, wobei jedes benachbarte kugelförmige Element (1), das mindestens zwei Blindbohrungen (2) aufweist, ein gemeinsames kugelförmiges Element (1) für ein oder mehrere andere benachbarte kugelförmige Elemente (1) bilden kann, wobei das Zusammenfügen aller kugelförmigen Elemente (1) den Erhalt eines Schmuckstücks mit einer gewünschten Form gestattet.

2. Schmuckstück nach Anspruch 1, **dadurch gekennzeichnet, dass** die Tiefe jeder Bohrung (2) kleiner gleich dem Radius des kugelförmigen Elements (1) ist, wobei die Länge der Stange (3) so bestimmt wird, dass die beiden benachbarten kugelförmigen Elemente (1) aneinandergereiht werden.

3. Schmuckstück nach Anspruch 1, **dadurch gekennzeichnet, dass** mindestens eines der kugelförmigen Elemente (1) (im Folgenden kugelförmiges Hauptelement (1')) eine Vielzahl von Bohrungen (2) aufweist, damit eine Vielzahl von kugelförmigen Elementen (4) (im Folgenden kugelförmiges Umfangselement) um den Umfang des kugelförmigen Hauptelements (1') herum angeordnet werden kann.

4. Schmuckstück nach Anspruch 3, **dadurch gekennzeichnet, dass** es des Weiteren mindestens ein kugelförmiges Umfangselement (4) aufweist, das einen Durchmesser aufweist, der im Wesentlichen kleiner ist als der Durchmesser des kugelförmigen Hauptelements (1'), wobei das kugelförmige Umfangselement (4) eine durch seine Mitte verlaufende Bohrung (2) aufweist.

5. Schmuckstück nach Anspruch 1, **dadurch gekennzeichnet, dass** es des Weiteren mindestens ein kugelförmiges Element (1) aufweist, das eine einzige Blindbohrung (2) aufweist.

6. Schmuckstück nach einem der vorhergehenden Ansprüche, **dadurch gekennzeichnet, dass** das Zusammenfügen der beiden benachbarten kugelförmigen Elemente (1) durch Einfassen der Stange (3) in die entsprechende Bohrung (2) jedes kugelförmigen Elements (1) erfolgt.

7. Schmuckstück nach einem der vorhergehenden Ansprüche, **dadurch gekennzeichnet, dass** mindestens ein kugelförmiges Element (1, 1', 4)) eine Perle ist.

8. Schmuckstück nach einem der vorhergehenden Ansprüche, **dadurch gekennzeichnet, dass** mindestens ein kugelförmiges Element (1, 1', 4) ein Halbedelstein ist.

9. Schmuckstück nach einem der vorhergehenden Ansprüche, **dadurch gekennzeichnet, dass** es mindestens ein quasi kugelförmiges Element (1, 1', 4) umfasst, das eine Vielzahl von Facetten aufweist.
